# EUROPÄISCHE PATENTSCHRIFT

(11) **EP 1 431 011 B1**
(45) Veröffentlichungstag und Bekanntmachung des Hinweises auf die Patenterteilung: **10.05.2006**
(21) Anmeldenummer: 03028663.7
(22) Anmeldetag: 16.12.2003
(51) Int. Cl.: B26D 7/01, B26D 7/18, B65H 29/68

(54) **Bogenstanz- und -prägemaschine**
Device for press-cutting and creasing
Presse de découpage et cannelage

(30) Priorität: 19.12.2002 DE 10259556
(43) Veröffentlichungstag der Anmeldung: 23.06.2004
(73) Patentinhaber: Heidelberger Druckmaschinen Aktiengesellschaft, 69115 Heidelberg (DE)
(72) Erfinder: KLAASSEN, Gerhard, 41199 Mönchengladbach (DE); BAYER, Gunther, 41334 Nettetal (DE)
(74) Vertreter: Franzen, Peter

(56) Entgegenhaltungen:
- DE-A- 2 454 056
- DE-A- 19 945 114
- DE-C- 944 857
- GB-A- 2 032 322
- US-A- 5 810 233
- US-B1- 6 315 287

## Beschreibung

Die Erfindung betrifft eine Bogenstanz- und -prägemaschine mit einer Vorrichtung zum Ausbrechen von Abfällen aus einem gestanzten und geprägten Bogen, wobei die Vorrichtung eine Ausbrechplatte zur Auflage der Bögen aufweist und mit an umlaufenden Ketten befestigten Greiferwagen, die die Bögen an ihrer Vorderkante ergreifen und dann intermittierend durch die Ausbrechstation und weitere Stationen in der Maschine hindurchziehen.

Aus der DE 41 19 511 A1 ist eine Vorrichtung zum Abbremsen von Bögen, insbesondere Papier- oder Kartonbögen, die auf einem Bandförderer mit Abstand voneinander in einer Ebene transportiert werden bekannt. Vor der Stapelstelle, am Ende der Maschine befindet sich eine Abbremseinrichtung in der zunächst ein Schuppenstrom erzeugt wird. Die Abbremseinrichtung besteht aus mehreren, umlaufenden Riemen und einem Führungstisch. Der Führungstisch ist als Saugtisch ausgebildet, und die Riemen weisen in Umlaufrichtung Sauglöcher auf. So läßt sich die zwischen dem Riemen und dem Bogen befindliche Luft absaugen, damit sich die Bogenenden problemlos aus der Einlaufebene an die Riemen legen, um so ein störungsfreies Schuppen der Bögen zu ermöglichen.

Eine gattungsgemäße Vorrichtung zum Ausbrechen von Abfällen aus Bögen ist in der DE OS 24 54 056 beschrieben. Die Bögen werden an einem Greiferwagen gehalten und mittels einer Kette intermittierend zwischen den Stationen verfahren. Die Ausbrechstation besteht dabei aus einem Oberteil und einem Unterteil, welche Auf- und Abwärtsbewegungen ausführen und an welchen Ausbrechwerkzeuge angeordnet sind. Das feste, dazwischenliegende Mittelteil besteht aus einer Platte. Um eine möglichst hohe Auslastung der Maschine zu erreichen, erfolgt das Zuführen der Bögen in die einzelnen Stationen mit hoher Geschwindigkeit. Die Bögen werden aus der Stanzstation kommend stark beschleunigt und in der Ausbrechstation abgebremst und lagegerecht positioniert. Das Positionieren des Greiferwagens erfolgt gegen einen mechanischen Anschlag. Bei den hohen Verzögerungen und dem Fahren gegen den mechanischen Anschlag kann sich der Bogen hinter dem Greiferwagen aufstauen und es kann zu einer unzureichenden Positionierung des Bogens in der Ausbrechstation kommen.

Aus der US 6,315,287 B1 ist ein Ausleger einer Bogen verarbeitenden Druckmaschine bekannt, bei der umlaufende Greifer die Bogen in einer Förderrichtung an eine Bogenbremse übergeben. Zur sicheren Übernahme der Bogen seitens der Bogenbremse sind an den seitlichen Rändern der Bogen verschiebbare Bogenführungen vorgesehen, welche die Bogen während der Übergabe an die Bogenbremse führen. Diese Bogenführungen können als Saugleisten ausgebildet sein.

Der Erfindung liegt die Aufgabe zugrunde, eine Ausbrechstation einer Bogenstanz- und -prägemaschine in der Weise zu verbessern, dass der Bogen während des Zuführens in die Ausbrechstation gehalten wird, so dass ein Aufstauen des Bogens hinter dem Greiferwagen vermieden wird.

Diese Aufgabe wird mit den Merkmalen des kennzeichnenden Teils von Patentanspruch 1 gelöst. Durch die Anordnung von Saugöffnungen im Einlaufbereich der Bögen kann der Bogen unmittelbar während des Zuführens an die Ausbrechstation herangezogen werden. Das Vakuum an den Saugöffnungen zieht den Bogen an die Ausbrechplatte und verhindert somit ein Aufstauen des Bogens während des Verzögerns des Greiferwagens und beim Auftreffen auf den mechanischen Anschlag.

In den Zeichnungen ist eine bevorzugte Ausführungsform einer Ausbrecheinrichtung einer Bogenstanz- und -prägemaschine dargestellt.

Es zeigt
- Figur 1: den prinzipiellen Aufbau einer Bogenstanz- und -prägemaschine,
- Figur 2: die Seitenansicht auf eine Ausbrechstation einer Bogenstanz- und -prägemaschine,
- Figur 3: die Draufsicht auf den Einlaufbereich einer Ausbrechplatte mit Ausbrechöffnungen,
- Figur 4: den Schnitt durch eine Ausbrechplatte im Bereich einer Saugleiste.

In Figur 1 ist der prinzipielle Aufbau einer Bogenstanz- und -prägemaschine 1 zum Stanzen, Ausbrechen und Ablegen von Bögen aus Papier, Pappe und dergleichen dargestellt. Die Stanz- und Prägemaschine 1 besteht aus einer Stanzeinrichtung 2, einer Ausbrecheinrichtung 3 und einer Ablageeinrichtung 4, die von einem gemeinsamen Maschinengehäuse 5 getragen und umschlossen werden.

Die Bögen 6 werden von auf umlaufenden Ketten 7 befestigten Greiferstangen 8 an ihrer Vorderkante ergriffen und intermittierend durch die verschiedenen Stationen 2, 3 und 4 der Stanz- und Prägemaschine 1 hindurchgezogen.

Die Stanzstation 2 besteht aus einem Untertisch 9 und einem Obertisch 10. Der Untertisch 9 ist fest im Maschinengestell gelagert und mit einer Gegenplatte zum Stanzmesser versehen. Der Obertisch 10 ist vertikal hin- und herbewegbar gelagert.

Die Greiferstange 8 transportiert den Bogen 6 von der Stanz- und Prägestation 2 in die nachfolgende Ausbrechstation 3, die mit Ausbrechwerkzeugen ausgestattet ist. In der Ausbrechstation 3 werden mit Hilfe der Ausbrechwerkzeuge die nicht benötigten Abfallstücke aus dem Bogen 6 nach unten herausgestoßen, wodurch die Abfallstücke 11 in einen unter der Station eingeschobenen behälterartigen Wagen 12 fallen.

Von der Ausbrechstation 3 gelangt der Bogen in die Ablagestation 4, wo der Bogen entweder nur einfach abgelegt wird, oder aber gleichzeitig eine Trennung der einzelnen Nutzen erfolgt. Die Ablagestation 4 kann auch eine Palette 13 enthalten, auf der die einzelnen Bögen in Form eines Stapels 14 aufgestapelt werden, so daß nach Erreichen einer bestimmten Stapelhöhe die Paletten mit den aufgestapelten Bögen 14 aus dem Bereich der Stanz- und Prägemaschine 1 weggefahren werden können.

Wie zu erkennen ist, tragen die Ketten 7 mehrere Greiferstängen 8, bspw. sind es hier 8, so daß mehrere Bögen 6 gleichzeitig in den verschiedenen Stationen 2, 3 und 4 bearbeitet werden können.

In Figur 2 ist eine bevorzugte Ausführungsform der Erfindung der Ausbrecheinrichtung 3 der Stanz- und Prägemaschine 1 näher dargestellt. Die Ausbrecheinrichtung 3 besteht aus einer Ausbrechplatte 15 und zwei mit Ausbrechwerkzeugen 17 versehenen vertikal hin- und her beweglichen Aufnahmerahmen 18 und 16. Der Bogen 6 wird über den Greiferwagen 8 und dieser wiederum über den Passeranschlag 19 in der Ausbrechstation 3 gehalten. Zum Ausbrechen des Abfalls sind in die Ausbrechplatte Ausbrechöffnungen 20 eingearbeitet.

Der Bogen 6 wird von der Stanzstation 2 kommend der Ausbrechstation 3 zugeführt. Im Einlaufbereich 21 sind in der Ausbrechplatte 15 Saugöffnungen 22 vorgesehen. An der Unterseite der Ausbrechplatte 15 sind umschaltbare pneumatische Einheiten 23 befestigt.

Die Bögen 6 werden mit hohen Taktfrequenzen und somit hohen Geschwindigkeiten der Ausbrechstation 3 zugeführt. Das Abbremsen des Greiferwagens 8 erfolgt ebenfalls mit einer hohen Verzögerung, so daß sich der Bogen 6 hinter dem Greiferwagen 8 aufstauen und gewölbt unter dem Ausbrechwerkzeug 17 zu liegen kommt, falls keine geeigneten Gegenmaßnahmen ergriffen werden. Durch den erfindungsgemäßen Einsatz der Saugöffnungen 22 wird nun der Bogen 6 während des Zuführens in die Ausbrechstation 3 an die Ausbrechplatte 15 herangezogen und an seiner Hinterseite abgebremst. Der Bogen 6 steht somit während des Zuführens unter einer ständigen Spannung und kann sich nicht aufstauen oder verwölben. Um die Bögen 6 beim Herausbewegen aus der Ausbrechstation 3 nicht unnötig festzuhalten, sind unterhalb der Saugöffnungen 22 umschaltbare pneumatische Einheiten 23 angeordnet. Die umschaltbaren pneumatischen Einheiten 23 sind in der Lage
1. einen Unterdruck zu erzeugen,
2. die Saugöffnungen 22 drucklos zu schalten und
3. einen Überdruck auf die Saugöffnungen 22 zu leiten.

Zum Herausbewegen der Bögen 6 kann nun der Unterdruck abgeschaltet und die Saugöffnungen 22 mit einem Überdruck versehen werden. Der Überdruck bedingt, daß die Bögen 6 von der Ausbrechplatte 15 gelöst werden. Insbesondere der Einsatz von antistatischer Druckluft hat sich als vorteilhaft herausgestellt.

Die Saugöffnungen 22 sind bevorzugt im Einlaufbereich 21 der Ausbrechstation angeordnet. Dies bietet den Vorteil, daß die Bögen 6 unmittelbar zu Beginn des Einführens in die Ausbrechstation 3 vom Unterdruck der Saugöffnungen 22 erfaßt werden können, so daß die Bögen 6 während der gesamten Zeit des Zuführens unter Spannung gehalten werden. In einer bevorzugten Ausführungsform der Erfindung werden zwei Reihen von Saugöffnungen 22 in Bogenlaufrichtung hintereinander in der Ausbrechplatte 15 angeordnet.

Die Figur 3 zeigt die Draufsicht auf den Einlaufbereich 21 einer Ausbrechplatte 15. Die Ausbrechplatte 15 ist mit Saugleisten 24 versehen. Die Saugleisten sind mit mehreren Saugöffnungen 22 versehen, die in diesem Fall mit drei Saugöffnungen 22 versehen sind, es können aber auch zwei oder mehr als drei Saugöffnungen 22 in den Saugleisten 24 enthalten sein. Zur Erzeugung eines größeren Halts und einer größeren Spannung auf die Bögen 6 sind in diesem bevorzugten Ausführungsbeispiel zwei Reihen von Saugleisten 24 in Bogenlaufrichtung hintereinander angeordnet. Die Saugleisten 24 sind über Druckleitungen 25 mit den pneumatischen Einheiten 23 verbunden, wie in Figur 4 dargestellt.

Die Figur 4 zeigt den Schnitt IV-IV aus Figur 3. Es ist ein Schnitt durch die Ausbrechplatte 15 im Einlaufbereich 21 dargestellt. Die Saugleisten 24 sind als Einsteckteile in die Ausbrechplatte 15 eingelassen. An der Unterseite der Ausbrechplatte 15 sind die Saugöffnungen 22 der Saugleisten 24 über eine Druckleitung 25 mit den umschaltbaren pneumatischen Einheiten 23 verbunden. Die pneumatische Einheit 23 ist wiederum über eine Druckleitung 25 mit einem Überdruck beaufschlagt. Über die pneumatische Einheit 23 kann die Saugöffnung 22 mit einem Unterdruck oder einem Überdruck versehen werden. Es ist ebenfalls möglich die Druckleitung 25 drucklos zu schalten, sollte aber die Ausbrecheinheit nicht zum Einsatz kommen, können die Saugöffnungen 22 drucklos geschaltet werden.

## Patentansprüche

1. Bogenstanz- und -prägemaschine mit einer Vorrichtung zum Ausbrechen (3) von Abfällen aus einem gestanzten und geprägten Bogen (6), wobei die Vorrichtung (3) eine Ausbrechplatte (15) zur Auflage der Bögen (6) aufweist und mit an umlaufenden Ketten (7) befestigten Greiferwagen (8), die die Bögen (6) an ihrer Vorderkante ergreifen und dann intermittierend durch die Ausbrechstation (3) und weitere Stationen (2, 4) in der Maschine (1) hindurchziehen,
**dadurch gekennzeichnet,**
**dass** in der Ausbrechplatte (15) im Einlaufbereich (21) der Bögen (6) und vor den Ausbrechöffnungen (20) mindestens eine quer zur Bogenlaufrichtung verlaufende Reihe von Saugöffnungen (22) angeordnet ist, die von unten mit einem Unterdruck beaufschlagbar sind.

2. Bogenstanz- und -prägemaschine nach Anspruch 1,
**dadurch gekennzeichnet,**
**dass** zwei Reihen in Bogenlaufrichtung hintereinander, von Saugöffnungen (22) in der Ausbrechplatte (15) angeordnet sind.

3. Bogenstanz- und -prägemaschine nach Anspruch 1, **dadurch gekennzeichnet, daß** quer zur Bogenlaufrichtung mindestens eine Saugleiste (24), vorzugsweise vier Saugleisten, mit jeweils mehreren Saugöffnungen (22) in der Ausbrechplatte (15) angeordnet ist, die mit einer Druckleitung (25) verbunden ist.

4. Bogenstanz- und -prägemaschine nach Anspruch 3, **dadurch gekennzeichnet, daß** in Bogenlaufrichtung mindestens zwei Reihen von Saugleisten (24) in der Ausbrechplatte (15) angeordnet sind.

5. Bogenstanz- und -prägemaschine nach einem der Ansprüche 1 bis 4, **dadurch gekennzeichnet, daß** an der Unterseite der Ausbrechplatte (15) im Bereich jeder Saugöffnung (22) oder Saugleiste (24) mindestens jeweils eine umschaltbare Einheit (23) zur Erzeugung eines Unterdrucks, zur Drucklosschaltung und zur Bereitstellung eines Überdrucks befestigt ist, die über eine Leitung (25) mit der Saugöffnung (22) oder Saugleiste (24) verbunden ist.

## Claims

1. Sheet punching and embossing machine including a device for stripping (3) waste out of a punched and embossed sheet (6), wherein the device (3) has a stripping plate (15) for supporting the sheets (6), and the machine including gripper carriages (8) fixed to revolving chains (7) and gripping the sheets (6) at their leading edges and intermittently drawing them through the stripping station (3) and further stations (2, 4) in the machine (1),
**characterized in**
**that** at least one row of suction openings (22) extending perpendicular to the direction of sheet travel is arranged in the inlet region (21) of the sheets in the stripping plate (15) and upstream of the stripping openings (20), a vacuum being applicable to these suction openings (22) from below.

2. Sheet punching and embossing machine according to claim 1,
**characterized in**
**that** two rows of suction openings (22) are arranged in the stripping plate (15) behind one another in the direction of sheet travel.

3. Sheet punching and embossing machine according to claim 1,
**characterized in**
**that** at least one suction bar (24), preferably four suction bars, each having several suction openings (22), is provided in the stripping plate (15), perpendicular to the direction of sheet travel, the suction bar (24) being connected to a pressure line (25).

4. Sheet punching and embossing machine according to claim 3,
**characterized in**
**that** at least two rows of suction bars (24) are arranged in the stripping plate (15) in the direction of sheet travel.

5. Sheet punching and embossing machine according to one of claims 1 to 4,
**characterized in**
**that** at least one respective switchable unit (23) for generating a vacuum, for depressurizing, and for providing a positive pressure, is provided on the underside of the stripping plate (15) in the region of each suction opening (22) or suction bar (24), the unit (23) being connected to the suction opening (22) or suction bar (24) via a line (25).

## Revendications

1. Presse de découpage et de gaufrage de feuille comprenant un dispositif pour décortiquer (3) des déchets provenant d'une feuille (6) découpée et gaufrée, le dispositif (3) présentant une plaque de décorticage (15) pour l'appui des feuilles (6) et avec des trains de pinces (8) fixées sur des chaînes (7) périphériques, qui saisissent les feuilles (6) sur leur bord avant et les font passer ensuite par intermittence à travers la station de décorticage (3) et d'autres stations (2, 4) dans la machine (1), **caractérisée en ce que** dans la plaque de décorticage (15) dans la zone d'entrée (21) des feuilles (6) et en amont des ouvertures de décorticage (20) est disposée au moins une rangée, agencée transversalement au sens de passage de la feuille, d'orifices d'aspiration (22), qui peuvent être alimentés par en bas par une dépression.

2. Machine de découpage et de gaufrage de feuille selon la revendication 1, **caractérisée en ce que** deux rangées d'orifices d'aspiration (22) sont disposées dans le sens de passage de la feuille, l'une derrière l'autre, dans la plaque de décorticage (15).

3. Presse de découpage et de gaufrage de feuille selon la revendication 1, **caractérisée en ce qu'**au moins une baguette d'aspiration (24), de préférence quatre baguettes d'aspiration, avec respectivement plusieurs orifices d'aspiration (22) sont disposées transversalement au sens de passage de la feuille dans la plaque de décorticage (15), qui est reliée à une conduite sous pression (25).

4. Presse de découpage et de gaufrage de feuille selon la revendication 3, **caractérisée en ce qu'**au moins deux rangées de baguettes d'aspiration (24) sont disposées dans le sens de passage de la feuille dans la plaque de décorticage (15).

5. Presse de découpage et de gaufrage de feuille selon l'une quelconque des revendications 1 à 4, **caractérisée en ce que** sur le côté inférieur de la plaque de décorticage (15) dans la zone de chaque orifice d'aspiration (22) ou de chaque baguette d'aspiration (24) est fixée au moins respectivement une unité (23) réversible pour la génération d'une dépression, pour le circuit hors pression et pour la mise à disposition d'une surpression, qui est reliée par une conduite (25) à l'orifice d'aspiration (22) ou à la baguette d'aspiration (24).
